# EUROPÄISCHE PATENTSCHRIFT

(11) **EP 1 426 321 B1**
(45) Veröffentlichungstag und Bekanntmachung des Hinweises auf die Patenterteilung: **31.05.2006**
(21) Anmeldenummer: 03022158.4
(22) Anmeldetag: 30.09.2003
(51) Int. Cl.: B66C 23/82, B66C 23/68

(54) **Mobilkran mit einem zweiteiligen Ausleger**
Mobile crane with two part boom
Grue mobile avec flèche en deux parties

(30) Priorität: 06.12.2002 DE 20218971 U
(43) Veröffentlichungstag der Anmeldung: 09.06.2004
(73) Patentinhaber: Liebherr-Werk Ehingen GmbH, 89584 Ehingen/Donau (DE)
(72) Erfinder: Willim, Hans Dieter, 88079 Ulm-Unterweiler (DE)
(74) Vertreter: Laufhütte, Dieter

(56) Entgegenhaltungen:
- EP-A- 0 970 914
- EP-A- 1 065 166
- DE-A- 10 022 600
- DE-A- 10 107 389
- DE-C- 339 191
- DE-U- 20 107 984
- GB-A- 981 129
- US-A- 3 209 920
- US-A- 3 815 759

## Beschreibung

Die Erfindung betrifft einen Mobilkran mit einem langen Hauptauslegernach dem Oberbegriff des Anspruchs 1.

Durch spezielle Anwendungsgebiete werden immer längere Ausleger bei Mobilkranen gefordert. So besteht insbesondere beim Errichten von Windkraftanlagen das Problem, dass sehr lange Ausleger aufgerichtet werden müssen. Üblicherweise werden derartige Ausleger mit einem angebauten Derrickausleger mit angehängtem Derrickbalast aufgerichtet. Dies ist jedoch sehr zeitaufwendig und in schwierigem Gelände, in welchem Windkraftanlagen häufig stehen, schwer durchführbar.

Grundsätzlich ist es bereits bekannt, Hauptausleger mit wippbaren Gitterspitzen zu versehen. Bei derartigen Wippspitzen müssen Rückhaltesicherungen vorgesehen werden. Im übrigen befinden sie sich nach Aufrichten des Hauptauslegers meist in einer gegenüber dem Hauptausleger abgeknickten Lage.

Ein Mobilkran mit einem langen Hauptausleger entsprechend dem Oberbegriff des Anspruchs 1 ist bereits aus der DE 101 07 389 A bekannt.

Aufgabe der vorliegenden Erfindung ist es nun, Hauptausleger mit großen Auslegerlängen ohne Derrickausleger aufrichten zu können, wodurch der gesamte Aufrichtvorgang erleichtert wird und insbesondere lange Hauptausleger aufrichtbar sind.

Erfindungsgemäß wird diese Aufgabe durch die Merkmale des Anspruchs 1 gelöst. Der zweigeteilte Hauptausleger ist in einem Schwenkpunkt derart miteinander verbunden, dass er beim Aufrichten abknickbar ist, um in eine gestreckte oder nahezu gestreckte Endmontagelage verbringbar zu sein, wobei am Hauptausleger mindestens ein Drucklenker um einen Schwenkpunkt schwenkbar angeordnet ist und wobei eine Verstellwinde vorgesehen ist, deren zugehörige Verstellflasche über eine Einscherung des Hubseils zur Spitze des Drucklenkers ziehbar ist, wo sie über einen Haken festlegbar ist. Dieser aufgerichtete Hauptausleger benötigt keine Rückhaltesicherung.

Das Zwischenstück mit dem mindestens einen Drucklenker kann an einer beliebigen Stelle des Auslegers angeordnet sein. Am Drucklenker kann eine ausklappbare Stütze angelenkt sein. Der Mobilkran kann über eine Hilfswinde verfügen, über die ein Hilfsseil ab- bzw. aufwickelbar ist.

Über die Verstellwinde kann die Verstellflasche zum aufrichten des abgeknickten vorderen Hauptauslegerteils einziehbar sein.

Vorzugsweise können zwei Drucklenker parallel zueinander angeordnet sein.

Die Schwenkachsen der beiden Drucklenker können schräg zum Hauptausleger angeordnet sein, wobei durch die schräge Anordnung der Schwenkachsen der beiden Drucklenker eine seitliche Abspannung erreicht werden kann, wodurch die Seitenstabilität des Auslegers weiter erhöht wird.

Weitere Einzelheiten und Vorteile der Erfindung werden an Hand eines in der Zeichnung dargestellten Ausführungsbeispieles näher erläutert. Es zeigen:
- Fig. 1:: eine seitliche Darstellung eines Mobilkrans gemäß der vorliegenden Erfindung mit einem noch auf dem Boden aufliegenden Hauptausleger,
- Fig. 2 bis Fig. 4:: verschiedene Arbeitsabschnitte während des Aufrichtens des Hauptauslegers in einer Ausführungsform, wie sie in Figur 1 dargestellt ist,
- Fig. 5 bis Fig. 7:: Details während des Aufstellvorgangs des Mobilkrans.

In Figur 1 ist ein Mobilkran 10 mit einem Hauptausleger 12 dargestellt, wobei der Hauptausleger 12 aus einem unteren Auslegerteil 14 und einem oberen Auslegerteil 16 besteht, die um einen Anlenkpunkt 18 schwenkbar miteinander verbunden sind. In der Figur 1 ist die gesamte Auslegerlänge des Hauptauslegers 12 auf dem Boden aufgebaut. Dieser Hauptausleger weist ein spezielles Zwischenstück auf, das mit einem Knie-Gelenk und einem Drucklenker versehen ist und an Stelle eines Standardzwischenstückes eingebaut ist. Der Einbau dieses Zwischenstücks kann an beliebiger Stelle des Auslegers vorgenommen werden.

An Hand der Figuren 5 bis 7 wird der Aufbau des Auslegers und der Komponenten des Mobilkrans 10, die zum Aufrichten des Hauptauslegers 12 notwendig sind, in näherem Detail beschrieben.

So zeigt Figur 5, dass am oberen Teil des Hauptauslegers 16 ein Drucklenker 20 vorgesehen ist, der um einen Anlenkpunkt 22 gegenüber dem oberen Ausleger 16 verschwenkbar ist. Der Drucklenker 20 wird beim Aufrichten des Hauptauslegers mit einem Hilfskran 24 aus der Transportstellung ein wenig angehoben, bis sich bezüglich des Anlenkpunktes 22 ein Hebelarm ergibt. Durch eine ausklappbare Stütze 26 wird der Drucklenker 20 in dieser Position gehalten. An der Spitze des Drucklenkers 20 sind zwei Rollen 28 und 30 angeordnet.

Am Mobilkran 10 ist eine Hilfswinde 32 vorgesehen, über die ein Hilfsseil 34 abgezogen wird und in rückwärtiger Folge, wie in Figur 5 teilweise gestrichelt dargestellt bis hin zu einer Hubwinde 36 geführt wird. Dort wird das Hilfsseil 34 mit dem auf der Hubwinde aufgewickelten Hubseil gekoppelt. Mit der Hilfswinde 32 wird anschließend mittels des Hilfsseils 34 das Hubseil nach vorne gezogen bis zu einem Festpunkt 38 nahe der Spitze des oberen Teils 16 des Hauptauslegers 12. Dort wird das Hubseil mit dem Festpunkt 38 verbolzt.

In Figur 6 wird der Aufrichtvorgang des Drucklenkers 20 gezeigt. Durch Aufspulen des Hubseils auf der Hubwinde 36 richtet sich der Drucklenker 20 selbsttätig auf und spannt vordere Abspannstangen 40. Am Hauptausleger 12 ist eine Verstellwinde 42 angeordnet, mit der eine Verstellflasche 44 verbunden ist. Durch Abspulen eines Verstellseils 46 von der Verstellwinde 42 und gleichzeitiges Aufspulen der Hubwinde 36 wird die obere Verstellflasche 48 zur Spitze des Drucklenkers gezogen, bis ein an der oberen Verstellflasche 48 vorgesehener Bolzen 50 in einem Haken 52 einrastet (vergleiche Figur 7 und insbesondere Detail A zur Figur 7).

Zur Demontage kann der Haken 52 mit einem kurzen Hilfsseil 54 (vergleiche Detail A zur Figur 7) angehoben werden. Hierzu wird das kurze Hilfsseil 54 mit dem langen Hilfsseil 34 verbunden, so dass die notwendige Kraft über die Hilfswinde 32 aufbringbar ist.

Beim Aufrichten des Hauptauslegers, wie dies in den Figuren 2 bis 4 gezeigt ist, wird nun zunächst der untere Teil 14 des Hauptauslegers hochgezogen (vergleiche Figur 2). Hierbei rollt die Spitze des oberen Teil des Auslegers 16 auf den Boden ab oder wird mit einem Hilfskran in der Schwebe gehalten. Während des Aufrichtens des unteren Teils 14 des Hauptauslegers 12 wird die Verstellflasche 44 laufend nachgelassen, so dass das Auslegerkopfgewicht auf dem Boden aufliegt und deshalb nicht mitaufgerichtet werden muss. Nachdem der untere Teil des Hauptauslegers einen entsprechenden Winkel zum Boden erreicht hat und demzufolge die Massen näher zum Kran verlagert wurden, wird über das Einziehen der Verstellflasche 44 mittels der Verstellwinde 42 der obere Teil 16 des Hauptauslegers hochgezogen. Der Hauptausleger befindet sich dabei immer noch in einer Neigung nach vorne, so dass der Ausleger in eine Streckposition gebracht werden kann, ohne das eine Rückhaltesicherung erforderlich ist. Der Ausleger wird bis auf einen Anschlag gezogen und die Verstellflasche 44 wird festgesetzt. Durch diese zusätzliche Rückspannung wird die Stabilität des Auslegers 10 noch erhöht.

## Patentansprüche

1. Mobilkran (10) mit einem langen Hauptausleger (12), der zweigeteilt ist und in einem Schwenkpunkt (18) derart miteinander verbunden ist, dass er beim Aufrichten abknickbar ist, um in eine gestreckte oder nahezu gestreckte Endmontagelage verbringbar zu sein,
**dadurch gekennzeichnet,**
**daß** am Hauptausleger (12) mindestens ein Drucklenker (20) um einen Schwenkpunkt (22) verschwenkbar angeordnet ist und dass eine Verstellwinde (42) vorgesehen ist, deren zugehörige Verstellflasche (44) über eine Einscherung des Hubseils zur Spitze des Drucklenkers (20) ziehbar ist, wobei sie über einen Haken (52) festlegbar ist.

2. Mobilkran nach Anspruch 1, **dadurch gekennzeichnet, daß** am Drucklenker (20) eine ausklappbare Stütze (26) angelenkt ist.

3. Mobilkran nach einem der Ansprüche 1 oder 2, **dadurch gekennzeichnet, daß** eine Hilfswinde (32) vorgesehen ist, über die ein Hilfsseil (34) ab- bzw. aufwickelbar ist.

4. Mobilkran nach einem der Ansprüche 1-3, **dadurch gekennzeichnet, daß** zwei Drucklenker (20) parallel zueinander angeordnet sind.

5. Mobilkran nach Anspruch 4, **dadurch gekennzeichnet, daß** die Schwenkachsen der beiden Drucklenker(20) schräg zum Hauptausleger angeordnet sind.

6. Mobilkran nach einem der Ansprüche 4 oder 5, **dadurch gekennzeichnet, daß** über die Verstellwinde (42) die Verstellflasche (44) zum Aufrichten des abgeknickten vorderen Hauptauslegerteils (16) einziehbar ist.

## Claims

1. Mobile crane (10) with a long main boom (12) which is in two parts and is connected together at a pivot point (18) in such a manner that it can be bent over as it is erected in order to be able to be placed into an extended or virtually extended final assembly position, **characterized in that** at least one strut member (20) is arranged on the main boom (12) in a manner such that it can pivot about a pivot point (22), and **in that** an adjustment winch (42) is provided, the associated adjustment pulley (44) of which can be pulled to the tip of the strut member (20) by a reeving of the hoisting cable, with it being able to be secured via a hook (52).

2. Mobile crane according to Claim 1, **characterized in that** a support (26) which can be opened out is coupled to the strut member (20).

3. Mobile crane according to either of Claims 1 and 2, **characterized in that** an auxiliary winch (32) is provided via which an auxiliary cable (34) can be unwound and wound up.

4. Mobile crane according to one of Claims 1-3, **characterized in that** two strut members (20) are arranged parallel to each other.

5. Mobile crane according to Claim 4, **characterized in that** the pivot axes of the two strut members (20) are arranged obliquely with respect to the main boom.

6. Mobile crane according to either of Claims 4 and 5, **characterized in that** the adjustment pulley (44) can be retracted via the adjustment winch (42) in order to erect the bent-over front main boom part (16).

## Revendications

1. Grue mobile (10) avec une longue flèche principale (12), qui est divisée en deux et reliée à un point de pivotement (18) de telle sorte que lors du relevage elle peut être pliée pour pouvoir être amenée dans une position de montage finale étirée ou presque étirée,
**Caractérisée en ce qu'**est disposé d'une manière pivotante à la flèche principale (12) au moins un bras de pression (20) autour d'un point de pivotement (22) et **en ce qu'**un treuil de déplacement (42) est prévu dont le moufflage associé (44) peut être tiré par un passage du câble de levage vers la pointe du bras de pression (20), où il peut être fixé par un crochet (52).

2. Grue mobile selon la revendication 1, **caractérisée en ce qu'**un support repliant (26) est disposé au bras de pression (20).

3. Grue mobile selon l'une des revendications 1 ou 2 **caractérisé en ce qu'**un treuil auxiliaire (32) est prévu sur lequel un câble auxiliaire (34) peut être déroulé respectivement enroulé.

4. Grue mobile selon l'une des revendications 1 à 3, **caractérisé en ce que** deux bras de pression (20) sont disposés parallèlement l'un à l'autre.

5. Grue mobile selon la revendication 4, **caractérisé en ce que** les axes de pivotement des deux bras de pression (20) sont disposés en biais à la flèche principale.

6. Grue mobile selon l'une des revendications 4 ou 5, **caractérisé en ce que** par le treuil de déplacement (42), le moufflage (44) pour relever la partie de flèche principale pliée avant (16) peut être rentré.
